# EUROPÄISCHE PATENTSCHRIFT

(11) **EP 1 606 024 B1**
(45) Veröffentlichungstag und Bekanntmachung des Hinweises auf die Patenterteilung: **13.10.2010**
(21) Anmeldenummer: 04719382.6
(22) Anmeldetag: 11.03.2004
(51) Int. Cl.: A62C 2/18

(54) **ABSCHLUSSVORRICHTUNG FÜR EINEN BRANDABSCHNITT**
CLOSING DEVICE FOR A FIRE COMPARTMENT
DISPOSITIF D'OBTURATION POUR UN ESPACE COUPE-FEU

(30) Priorität: 15.03.2003 DE 10311449
(43) Veröffentlichungstag der Anmeldung: 21.12.2005
(73) Patentinhaber: Lampertz GMBH & CO. KG, 56472 Hof (DE); Haug Antriebssysteme, 72393 Burladingen (DE)
(72) Erfinder: GINSBERG, Martin, 57567 Daaden (DE); HAUG, Wendelin, 72373 Burladingen (DE)
(74) Vertreter: Fleck, Hermann-Josef
(86) Internationale Anmeldenummer: PCT/EP2004/002484
(87) Internationale Veröffentlichungsnummer: WO 2004/082767

(56) Entgegenhaltungen:
- DE-A- 4 101 547
- GB-A- 1 419 305
- GB-A- 191 123 403
- US-A- 1 781 026
- US-A- 4 545 363
- US-B1- 6 224 481

## Beschreibung

Die Erfindung bezieht sich auf eine Abschlussvorrichtung für einen Brandabschnitt mit einer ein Abschlussmittel in Abhängigkeit von einer Flutung mit Löschgas steuernden Betätigungsvorrichtung, die ein Antriebsmittel zum Öffnen und Offenhalten des Abschlussmittels bei anstehendem Löschgasdruck aufweist, wobei die Betätigungsvorrichtung zusätzlich ein weiteres Antriebsmittel aufweist, das pneumatisch in Abhängigkeit von in einem Löschgasleitungssystem herrschenden Löschgasdruck angesteuert ist und das Offenhalten des Abschlussmittels sicherstellt, solange der Löschgasdruck einen vorgegebenen oder vorgebbaren Schwellenwert überschreitet, und wobei ein mechanisch und fremdenergieunabhängig arbeitendes Schließsystem für das Abschlussmittel und eine Blockiervorrichtung vorgesehen sind.

Üblicherweise weist eine derartige, in der DE 41 01 547 A1 gezeigte Abschlussvorrichtung für einen Brandabschnitt bzw. brandschutzsichere Zelle zum Steuern eines Abschlussmittels, z.B. in Form eines Schiebers, in Abhängigkeit von einer Flutung mit Löschgas eine Betätigungsvorrichtung mit einem elektromotorischen Antrieb auf, der das Abschlussmittel öffnet, wenn die Zelle mit Löschgas geflutet wird. Auf diese Weise wird verhindert, dass in dem Brandabschnitt bzw. der Zelle ein zu hoher Druck entsteht und gleichzeitig wird bewirkt, dass die Sauerstoffkonzentration auf einen bestimmten Wert reduziert wird. Dabei ist es schwierig, das Öffnen und/oder Schließen des Abschlussmittels in Abhängigkeit von der Löschgasmenge optimal zu steuern, insbesondere wenn unterschiedlichen Löschgasen Rechnung getragen werden soll.

In der US-A 1,781,026 ist eine Brandschutzvorrichtung mit einer Abschlussvorrichtung gezeigt, bei der über ein Röhrensystem Löschgas in einen vor Brand zu schützenden Raum eingelassen wird. Dabei werden normalerweise offene Türen oder Fenster in den geschlossenen Zustand gebracht, wobei eine an das Leitungssystem angeschlossene Freigabevorrichtung eine Haltevorrichtung der Türen bzw. Fenster freigibt.

In der GB 23 403 A ist eine Brandschutzvorrichtung gezeigt, bei der in einem Brandfall eine Sprenkelanlage Wasser in einem Türbereich abgibt und bei dem dabei abfallenden Druck in der Leitung ein Haltemittel der normalerweise offenen Tür freigegeben wird und die Tür über eine schiefe Ebene in ihre Schließstellung gebracht wird. Bei einer in der JP 2001-204 836 A angegebenen Abschlussvorrichtung wird ein Rauchschieber mittels eines Zusatzaggregates gesteuert, das seinerseits über eine Ventilanordnung an das Löschgasleitungssystem angeschlossen ist.

Die JP 11-125 456 A zeigt eine Abschlussvorrichtung, bei der eine Schieberanordnung nach Auslösung durch eine Temperatursicherung mittels einer Antriebsvorrichtung aus einer Offenstellung in eine Schließstellung gebracht wird. Bei Ansteigen des Löschgasdruckes wird die Schieberanordnung gegen eine Gewichtskraft geöffnet.

Auch bei derartigen Lösungen ist es schwierig, die Schieberanordnung bei einer Löschgaszufuhr optimal zu steuern.

Der Erfindung liegt die Aufgabe zugrunde, eine Abschlussvorrichtung der eingangs genannten Art bereit zu stellen, die eine möglichst wirkungsvoll Betätigung des Abschlussmittels in Abhängigkeit einer Flutung mit Löschgas ergibt.

Diese Aufgabe wird mit den kennzeichnenden Merkmalen des Anspruches 1 gelöst.

Das weitere Antriebsmittel bildet einen redundanten Antrieb, der zusätzlich zu dem üblicherweise vorhandenen Antriebsmittel, insbesondere einem Elektromotor, zum Steuern des Abschlussmittels vorhanden ist. Da das weitere Antriebsmittel pneumatisch in Abhängigkeit von dem in dem Löschgasleitungssystem herrschenden Löschgasdruck bzw. der dort vorliegenden Löschgasströmung angesteuert ist, kann genau und sicher festgestellt werden, ob eine Flutung mit Löschgas vorliegt. Dadurch wird eine definierte Betätigung des Abschlussmittels sichergestellt.

Eine vorteilhafte Ausgestaltung besteht darin, dass das weitere Antriebsmittel als pneumatisches Antriebsmittel ausgebildet ist und zu seiner Betätigung mit dem Löschgasleitungssystem unmittelbar in Verbindung steht. Hierbei wird das weitere Antriebsmittel unmittelbar durch das Löschgas in dem Löschgasleitungssystem gesteuert. Es bildet dabei gleichzeitig eine Sensor-/ und Aktoreinrichtung.

Ist ferner vorgesehen, dass das weitere Antriebsmittel zum redundanten Aufsteuern des Abschlussmittels ausgebildet ist, und/oder in Kombination mit dem Antriebsmittel betreibbar ist, kann das weitere Antriebsmittel beispielsweise bei Ausfall oder einem Fehler des üblicherweise vorhandenen Antriebsmittels, insbesondere Elektroantriebs, auch das Aufsteuern des Abschlussmittels übernehmen.

Das weitere Antriebsmittel kann auch als alleiniges Antriebsmittel des Abschlussmittels eingesetzt werden.

Die Sicherheit der Abschlussvorrichtung wird weiterhin dadurch unterstützt, dass ein mechanisch und fremdenergieunabhängig arbeitendes Schließsystem für das Abschlussmittel vorgesehen ist, und dass das weitere Antriebsmittel oder eine ebenfalls in Abhängigkeit von dem anstehenden Löschgasdruck gesteuerte Blockiereinrichtung derart ausgebildet ist, dass es oder sie zum Offenhalten des Abschlussmittels direkt auf die Betätigungsvorrichtung oder blockierend auf das Schließsystem wirkt. Insbesondere ist auch eine derartige Blockiereinrichtung sicher und eindeutig in Abhängigkeit von einem Flutungszustand mit Löschgas steuerbar.

Die Einhaltung eines Schlielkriteriums wird dadurch sicher erreicht, dass das Schließsystem bei Unterschreiten des Schwellenwertes zum Schließen des Abschlussmittels freigegeben wird.

Die Erfindung wird nachfolgend anhand eines Ausführungsbeispiels unter Bezugnahme auf die Zeichnungen näher erläuert. Es zeigen:
- Fig. 1: eine schematische Blockdarstellung einer Abschlussvorrichtung für einen Brandabschnitt und
- Fig. 2 bis 5: verschiedene Darstellungen insbesondere der Betätigungsvorrichtung der Abschlussvorrichtung.

Eine in Fig. 1 gezeigte Abschlussvorrichtung 1 für einen Brandabschnitt bzw. eine brandschutzsichere Zelle, etwa einen brandschutzsicheren Raum oder IT-Schrank, weist ein zum Bereich des Brandabschnittes geführtes Löschgasleitungssystem 20 mit einer Zuführleitung 21 für Löschgas auf und umfasst des Weiteren Abschlussmittel 10 in Form mindestens eines Schiebers, die über eine Betätigungsvorrichtung 11 mit einem Antriebsmittel 11.1, beispielsweise einem Elektroantrieb, einem weiteren Antriebsmittel 11.3, sowie einer Blockiervorrichtung 11.2 in Abhängigkeit von einer Flutung mit Löschgas betätigt werden. Das weitere Antriebsmittel 11.3 sowie die Blockiervorrichtung 11.2 sind an die Zuführleitung 21 über eine Verbindung 22.1 bzw. eine weitere Verbindung 22.2 vorzugsweise unmittelbar angeschlossen. Das Löschgas wird über (nicht gezeigte) Düsen in die Zelle eingeleitet. In Abhängigkeit von dem verwendeten Löschgas und gegebenenfalls, anderen konstruktiven Eigenschaften können die Düsen-Überdrucke stark unterschiedlich sein.

Zur pneumatischen Ansteuerung bzw. Betätigung des weiteren Antriebsmittels und/oder der Versorgung der Blockiervorrichtung kann ein Löschgasspeicher 23 vorgesehen sein. Der Speicher 23 kann zusätzlich oder ausschließlich auch der Löschgasentsorgung dienen.

Durch den Anschluss an das Löschgasleitungssystem 20 sprechen das weitere Antriebsmittel 11.3, z.B. ein Zylinder oder Pneumatikmotor, sowie die Blockiervorrichtung 11.2 sehr genau auf einen vorhandenen Löschgasdruck bzw. eine Löschgasströmung an, so dass eine sicher und definiert arbeitende Ansteuerung des oder der Schieber 10 erhalten wird, die allein oder redundant zu dem Antriebsmittel 11.1 bzw. in Kombination mit diesem betrieben werden kann. Das Öffnen und Schließen erfolgen mit dem Löschgas selbst. Dabei ist auch denkbar, auf das Antriebsmittel 11.1 zu verzichten.

Das weitere, pneumatisch arbeitende Antriebsmittel 11.3 kann dabei so ausgebildet sein, dass es den mit dem Antriebsmittel 11.1 geöffneten Schieber 10 auch bei einem Ausfall oder Funktionsabfall des Antriebsmittels 11.1 offen hält. Zusätzlich kann vorgesehen sein, dass mittels des weiteren Antriebsmittels 11.3 der Schieber 10 auch aufgesteuert werden kann. Da das weitere Antriebsmittel 11.3 unmittelbar oder definiert mittelbar mit dem Löschgasleitungssystem 20 verbunden ist, kann leicht mindestens eine mit einem Sensor erfassbare Druckschwelle von z.B. höchstens 0,1 bar, höchstens 0,05 bar oder gar höchstens 0,03 bar vorgegeben werden, oberhalb der der Schieber 10 geöffnet bzw. offen gehalten wird und unterhalb der ein weiterhin noch vorhandenes Schließsystem freigegeben wird, das vorteilhaft z.B. mechanisch und dabei fremdenergieunabhängig arbeitet, wie z.B. ein mechanisches Federsystem 11.5, das beim Öffnen des Schiebers 10 gespannt wird, oder ein mit Schwerkraft betätigtes System. Da das Löschgas selbst zum Betreiben des weiteren Antriebsmittels 11.3 verwendet wird, lässt sich eine sehr genau von dem Löschgasdruck abhängige Steuerung des Schiebers 10 erreichen.

Die Blockiervorrichtung 11.2, die ebenfalls an das Löschgasleitungssystem 20 angeschlossen ist und mit Freilauf in Richtung Auf-Stellung des Schiebers 10 versehen ist, kann ebenfalls in Abhängigkeit von mindestens einer genau vorgebbaren Druckschwelle des Löschgases von z.B. höchstens 0,1 bar, höchstens 0,05 bar oder höchstens 0,03 bar die Freigabe des Schiebers 10 steuern, so dass dieser über das Schließsystem zugesteuert werden kann. Dabei wirkt die Blockiervorrichtung 11.2 auf das Antriebsmittel 11.1 und das weitere Antriebsmittel 11.3, um das Schließen des Schiebers 10 auszulösen. Entsprechend kann bei einem Fehlen der Blockiervorrichtung 11.2 das weitere Antriebsmittel 11.3 ausgebildet sein, um die Blockierfunktion zu übernehmen. Die Blockiervorrichtung 11.2 weist einen Blockiermechanismus mit einem verstellbaren Blockierelement auf, das beispielsweise als Bremsband oder Bremsscheide ausgebildet ist. Die Verstellung erfolgt vorteilhaft mittels eines von von dem Löschgas betätigten separaten Zylinders. Die Druckschwelle kann in Abhängigkeit von der Art des Löschgases vorgebbar sein. Auch über die Betätigung der Blockiervorrichtung 11.2 durch das Löschgas lässt sich eine sehr genaue Steuerung des Schiebers 10 in Abhängigkeit von der aktuelle Flutung des Raumes mit dem Löschgas erreichen.

Der Blockiervorrichtung 11.2 ist ein gesonderter Steuerkreis zugeordnet, mit dem die Offenhaltefunktion des Schiebers 10 gesteuert bzw. geregelt wird. Mit einem dem oder den Antriebsmitteln 11.1, 11.3 zugeordneten Antriebskreis wird hingegen der Schieber 10 bewegt und das mechanische Schließsystem 11.5 aufgezogen. Vorteilhaft sind Antriebskreis und Steuerkreis getrennt.

In den Fig. 2 bis 5 sind insbesondere die Betätigungsvorrichtung 11 mit dem Antriebsmittel 11.1, der Blockiervorrichtung 11.2 sowie dem weiteren Antriebsmittel 11.3 dargestellt.

Fig. 2 zeigt ein Ausführungsbeispiel der Abschlussvorrichtung, bei dem eine Öffnung 3 in einer Raumwand 2 von dem Schieber 10 freigegeben ist, so dass Löschgas in den Raum einströmen und vorhandene Luft entweichen kann und sich in dem Raum kein übermäßiger Druck aufbauen kann. Der Schieber 10 wird mittels eines Antriebsriemens 11.4, z.B. eines Zahnriemen, und über mehrere Getriebeelemente von dem Antriebsmittel 11.1 in Form eines Elektromotors in die geöffnete Stellung gebracht, wobei die Getriebeelemente mit der Blockiervorrichtung 11.2 und dem Schließsystem mit dem mechanischen Federsystem 11.5 in Wirkverbindung gebracht sind. Beim Öffnen des Schiebers 10 wird das Federsystem 11.5 gespannt und die Blockiervorrichtung 11.2 verhindert ein Bewegen des Schiebers 10 in die Schließstellung, wenn der Druck über der vorgegebenen Druckschwelle liegt.

In den Fig. 3 und 4 sind das Antriebsmittel 11.1 sowie die Getriebeelemente und die Blockiervorrichtung 11.2 und das Federsystem 11.5 (s. Fig. 3) näher gezeigt.

Die Blockiervorrichtung 11.2 weist zum einen eine pneumatische Blockiereinheit 11.21 und zum anderen eine elektrische Bloclciereinheit 11.22 auf. Die pneumatische Blockiereinheit wirkt mittels einer Bremsvorrichtung auf ein Getriebeelement, indem mittels einer an die Verbindung 22.2 der Löschgasleitung angeschlossenes Kolben/Zylinder-Blockierteil 11.23 über ein hebelartiges Übertragungsglied 11.24 ein Bremselement andrückt bzw. zur Aufhebung der Blockierung freigibt. Das Federsystem 11.5 wird beim Öffnen des Schiebers 10 gespannt.

Fig. 5 zeigt die Blockiervorrichtung 11.2 mit der pneumatischen Blockiereinheit 11.21, dem Kolben/Zylinder-Blockierteil 11.23 und dem Übertragungsglied 11.24 sowie die elektrische Blockiereinheit 11.22 in einer Draufsicht.

## Patentansprüche

1. Abschlussvorrichtung für einen Brandabschnitt mit einer ein Abschlussmittel (10) in Abhängigkeit von einer Flutung mit Löschgas steuernden Betätigungsvorrichtung (11), die ein Antriebsmittel (11.1) zum Öffnen und Offenhalten des Abschlussmittels (10) bei anstehendem Löschgasdruck aufweist, wobei die Betätigungsvorrichtung (11) zusätzlich ein weiteres Antriebsmittel (11.3) aufweist, das pneumatisch in Abhängigkeit von in einem Löschgasleitungssystem herrschenden Löschgasdruck angesteuert ist und das Offenhalten des Abschlussmittels (10) sicherstellt, solange der Löschgasdruck einen vorgegebenen oder vorgebbaren Schwellenwert überschreitet, und wobei ein mechanisch und fremdenergieunabhängig arbeitendes Schließsystem (11.5) für das Abschlussmittel (10) und eine Blockiervorrichtung (11.2) vorgesehen sind,
**dadurch gekennzeichnet,**
**dass** die Blockiereinrichtung (11.2) ebenfalls an das Löschgasleitungssystem angeschlossen und in Abhängigkeit von dem bei einem Flutungszustand anstehenden Löschgasdruck gesteuert ist, wobei die Blockiervorrichtung (11.2) ein Bewegen des Abschlussmittels (10) in die Schließstellung verhindert, wenn der Löschgasdruck eine vorgegebene Druckschwelle übersteigt, und zum Schließen des Abschlussmittels (10) auf das Antriebsmittel (11.1) und das weitere Antriebsmittel (11.3) wirkt.

2. Abschlussvorrichtung nach Anspruch 1,
**dadurch gekennzeichnet,**
**dass** das weitere Antriebsmittel (11.3) als pneumatisches Antriebsmittel ausgebildet ist und zu seiner Betätigung mit dem Löschgasleitungssystem unmittelbar in Verbindung steht.

3. Abschlussvorrichtung nach Anspruch 1 oder 2,
**dadurch gekennzeichnet,**
**dass** das weitere Antriebsmittel (11.3) zum redundanten Aufsteuern des Abschlussmittels (10) ausgebildet ist und/oder in Kombination mit dem Antriebsmittel (11.1) betreibbar ist.

4. Abschlussvorrichtung nach einem der vorhergehenden Ansprüche,
**dadurch gekennzeichnet,**
**dass** das weitere Antriebsmittel (11.3) oder die ebenfalls in Abhängigkeit von dem anstehenden Löschgasdruck gesteuerte Blockiervorrichtung (11.2) derart ausgebildet ist, dass es oder sie zum Offenhalten des Abschlussmittels (10) direkt auf die Betätigungsvorrichtung (11) oder blockierend auf das Schließsystem wirkt.

5. Abschlussvorrichtung nach einem der vorhergehenden Ansprüche,
**dadurch gekennzeichnet,**
**dass** das Schließsystem bei Unterschreiten des Schwellenwertes zum Schließen des Abschlussmittels (10) freigegeben wird.

## Claims

1. Closing device for a fire compartment, with an actuating device (11) which is used to control a closing means (10) in dependence on flooding with an extinguishing gas, which has a drive means (11.1) for opening and keeping open the closing means (10) in dependence on the extinguishing gas pressure, wherein the actuating device (11) additionally has a further drive means (11.3) which is pneumatically controlled in dependence on the extinguishing gas pressure prevailing in an extinguishing gas line system and ensures that the closing means (10) is kept open as long as the extinguishing gas pressure exceeds a pre-determined or pre-determinable threshold value, and wherein a mechanically-operating closing system (11.5) for the closing means (10), requiring no outside energy supply, and a blocking device (11.2) are provided,
**characterised in**
**that** the blocking device (11.2) is also connected to the extinguishing gas line system and is controlled in dependence on the extinguishing gas pressure applied in a flooding condition, wherein the blocking device (11.2) prevents the closing means (10) from moving into the closed position, when the extinguishing gas pressure exceeds a predetermined pressure threshold, and acts on the drive means (11.1) and the further drive means (11.3) to close the closing means (10).

2. Closing device according to claim 1,
**characterised in**
**that** the further drive means (11.3) is designed as a pneumatic drive means and is directly connected to the extinguishing gas line system for its actuation.

3. Closing device according to claim 1 or 2,
**characterised in**
**that** the further drive means (11.3) is designed for redundant activation of the closing means (10) and/or can be operated in combination with the drive means (11.1).

4. Closing device according to one of the preceding claims,
**characterised in**
**that** the further drive means (11.3) or the blocking device (11.2) which is likewise controlled in dependence on the extinguishing gas pressure is designed such that either has a direct action on the actuating device (11) or a blocking action on the closing system to keep the closing means (10) open.

5. Closing device according to one of the preceding claims,
**characterised in**
**that** the closing system is released if the threshold value for closing the closing means (10) is not attained.

## Revendications

1. Dispositif d'obturation pour un espace coupe-feu, avec un dispositif d'actionnement (11) qui commande un moyen d'obturation (10) en fonction d'un remplissage avec un gaz d'extinction et qui présente un moyen d'entraînement (11.1) servant à ouvrir et à maintenir ouvert le moyen d'obturation (10) en présence de la pression du gaz d'extinction, sachant que le dispositif d'actionnement (11) présente en outre un moyen d'entraînement supplémentaire (11.3) qui est commandé pneumatiquement en fonction de la pression du gaz d'extinction régnant dans un système d'acheminement de gaz d'extinction et qui assure le maintien en position ouverte du moyen d'obturation (10) tant que la pression du gaz d'extinction dépasse une valeur de seuil prédéterminée ou prédéterminable, et sachant que sont prévus un système de fermeture (11.5), fonctionnant mécaniquement et indépendamment de toute énergie externe, pour le moyen d'obturation (10), et un dispositif de blocage (11.2),
**caractérisé en ce que** le dispositif de blocage (11.2) est lui aussi raccordé au système d'acheminement de gaz d'extinction et est commandé en fonction de la pression du gaz d'extinction régnant dans un état de remplissage, sachant que le dispositif de blocage (11.2) empêche le déplacement du moyen d'obturation (10) dans la position fermée lorsque la pression du gaz d'extinction dépasse une valeur de seuil prédéterminée, et agit sur le moyen d'entraînement (11.1) et sur le moyen d'entraînement supplémentaire (11.3) pour fermer le moyen d'obturation (10).

2. Dispositif d'obturation selon la revendication 1, **caractérisé en ce que** le moyen d'entraînement supplémentaire (11.3) est réalisé sous forme de moyen d'entraînement pneumatique et est, pour son actionnement, directement relié au système d'acheminement de gaz d'extinction

3. Dispositif d'obturation selon la revendication 1 ou 2, **caractérisé en ce que** le moyen d'entraînement supplémentaire (11.3) est conçu pour la commande redondante du moyen d'obturation (10), et/ou peut être exploité en combinaison avec le moyen d'entraînement (11.1).

4. Dispositif d'obturation selon l'une des revendications précédentes, **caractérisé en ce que** le moyen d'entraînement supplémentaire (11.3), ou le dispositif de blocage (11.2) commandé lui aussi en fonction de la pression du gaz d'extinction régnante, est conçu de telle sorte que, pour maintenir ouvert le moyen d'obturation (10), il agit directement sur le dispositif d'actionnement (11) ou en exerçant une action de blocage sur le système de fermeture.

5. Dispositif d'obturation selon l'une des revendications précédentes, **caractérisé en ce que** le système de fermeture est libéré afin de fermer le moyen d'obturation (10) lorsque la valeur de seuil est sous-dépassée.
